# EUROPÄISCHE PATENTSCHRIFT

(11) **EP 3 965 959 B1**
(45) Veröffentlichungstag und Bekanntmachung des Hinweises auf die Patenterteilung: **18.09.2024**
(21) Anmeldenummer: 20724763.6
(22) Anmeldetag: 30.04.2020
(51) Int. Cl.: B07B 1/48, B07B 1/42

(54) **SPANNWELL-SIEBMASCHINE**
FLIP-FLOP SCREENING MACHINE
MACHINE DE CRIBLAGE À EFFET TRAMPOLINE

(30) Priorität: 06.05.2019 DE 102019003163
(43) Veröffentlichungstag der Anmeldung: 16.03.2022
(73) Patentinhaber: HEIN, LEHMANN GmbH, 47805 Krefeld (DE)
(72) Erfinder: STOCKHOWE, Andree, 47829 Krefeld (DE); HEFFE, Manfred, 41352 Korschenbroich (DE)
(74) Vertreter: Cohausz Hannig Borkowski Wißgott
(86) Internationale Anmeldenummer: PCT/EP2020/062023
(87) Internationale Veröffentlichungsnummer: WO 2020/225091

(56) Entgegenhaltungen:
- EP-A2- 0 218 575
- DE-B3- 102013 018 873
- DE-C- 765 941
- GB-A- 499 031

## Beschreibung

Die Erfindung betrifft eine Spannwell-Siebmaschine mit die Siebbeläge tragenden Querträgern, die quer zur Siebgutförderrichtung zwischen Siebmaschinen-Seitenwänden angeordnet sind und von denen mindestens jeder zweite Querträger angetrieben ist und mit den angetriebenen Querträgern Schwingungen und/oder Vibrationen mit Bewegungen quer zur Querträgerlängsachse ausführbar sind, um die Siebbeläge abwechselnd zu stauchen und zu strecken.

Die Erfindung betrifft auch eine Spannwell-Siebmaschine mit Siebbeläge tragenden Längsträgern, die längs zur Siebgutförderrichtung zwischen front- und rückseitigen Wänden der Siebmaschine angeordnet sind und von denen mindestens jeder zweite Längsträger angetrieben ist und mit den angetriebenen Längsträgern Schwingungen oder Vibrationen mit Bewegungen quer zur Längsträgerlängsachse und quer zur Sieb- und Materialflussrichtung ausführbar sind, um die Siebbeläge abwechselnd zu stauchen und zu strecken.

Siebmaschinen mit die Siebbeläge tragenden Querträgern sind z.B. bekannt aus den Dokumenten EP 0218575 A2, welches eine Spannwell-Siebmaschine gemäß dem Oberbegriff des Anspruchs 1 offenbart, DE 10 2013 018 873 B3 und GB 499031 A.

Das Dokument DE 765 941 A offenbart weiterhin einen zentralen Antrieb für eine Siebmaschine ohne die Anordnung der Siebbeläge zu benennen.

Spannwell-Siebmaschinen (DE 35 21 753 C2, EP 978 327 B1) können in zwei Gruppen unterteilt werden: Zwangsgetriebene Spannwell-Siebmaschinen und unwuchtgetriebene Spannwell-Siebmaschinen. Bei den zwangsgetriebenen Siebmaschinen wird die Bewegung üblicherweise durch eine Exzenterwelle formschlüssig erzwungen. Die Seitenwände beider Systeme führen dabei gegenläufige lineare Bewegungen in Längsachse aus.

Unwuchtgetriebene Spannwell-Siebmaschinen werden durch Unwuchtwellen in kreis- oder linearförmige Schwingungen versetzt. Ein zusätzliches gekoppeltes Masse-Feder-System schwingt mit einer größeren Amplitude, sodass sich eine Relativbewegung zwischen den Systemen ergibt, welche zum Spannen der Siebbeläge genutzt werden kann.

Aufgabe der Erfindung ist es, eine unwuchtgetriebene Spannwell-Siebmaschine der eingangs genannten Art so zu verbessern, dass sie bei einfacher Konstruktion und Bauweise ein geringes Gewicht und geringe Außenabmessungen aufweist und eine modulare Bauweise ermöglicht.

Diese Aufgabe wird erfindungsgemäß dadurch gelöst, dass alle angetriebenen Querträger über einen Großteil ihrer Länge oder über ihre gesamte Länge jeweils einen eigenen separaten Schwingungs- und/oder Vibrationsantrieb zwischen den Maschinenseitenwänden aufweisen, bzw. dass alle angetriebenen Längsträger über einen Großteil ihrer Länge oder über ihre gesamte Länge jeweils einen eigenen separaten Schwingungs- oder Vibrationsantrieb zwischen den front- und rückseitigen Wänden aufweisen.

Die an einer Seitenwand befestigten Querträger werden abwechselnd starr und beweglich ausgeführt. Die beweglichen Querträger werden nicht nur zur Befestigung der Siebmatten, sondern außerdem noch zur Aufnahme eines Schwingantriebs genutzt. Dazu bietet sich z. B. ein Unwucht-Rohrmotor an. Durch diese Bauweise werden die Querträger in eine direkte Schwingung versetzt, ohne dass eine Anregung über einen großen Unwuchtantrieb und den bewegten Seitenwänden erfolgt.

Ein Teil der Schwingung wird durch die federnd gelagerte Kopplung auf die Seitenwände übertragen, wodurch die Maschine eine zusätzliche Kreis-/Ellipsen- oder Linearschwingung ausführt.

Diese Konstruktion ergibt eine Vielzahl von Vorteilen:
- Auf die Maschinenlänge verteilte mehrfache Antriebe - somit erfolgt die Krafteinleitung an diversen Punkten und die Seitenwandhöhe und die notwendige Schwingungssteifigkeit kann deutlich reduziert werden.
- Das geringe Maschinengewicht resultiert in einer niedrigeren Gesamtantriebsleistung und der Energieverbrauch wird reduziert.
- Die Antriebe sind gekapselt - auf Schutzeinrichtungen kann somit verzichtet werden und eine Unfallgefahr wird wirksam komplett eliminiert - von außen sind bauartbedingt keine beweglichen Bauteile mehr zugänglich.
- Eine seitliche Motoranordnung ist nicht mehr erforderlich - die Bauabmessungen werden auch in der Breite reduziert.
- Unabhängig von der Maschinenlänge kann durch die multiple Krafteinleitung auf Seitenwandüberhöhungen verzichtet werden.
- Diese einheitliche Bauform und -größe der Seitenwände geringer und gleichbleibender Bauhöhe erlaubt eine modulare Nutzung. Maschinen können aus Komponenten zu größeren Maschinen gekoppelt werden.
- Diese Kopplung ist auch in Form von Doppeldeck- oder Mehrdeckmaschinen vollziehbar.
- Eine nachträgliche Änderung von Maschinengrößen ist durch die Modulbauweise ebenfalls möglich - es ergibt sich eine Ressourcenschonung durch flexible Anpassung.

Vorteilhafte Ausgestaltungen der Erfindung sind in den Unteransprüchen aufgeführt.

Ausführungsbeispiele der Erfindung sind in den Zeichnungen schematisch dargestellt und werden im Folgenden näher beschrieben. Es zeigen
- Fig. 1: eine perspektivische Ansicht einer Spannwell-Siebmaschine mit zwei angetriebenen und drei nicht angetriebenen Querträgern ohne Darstellung der Siebbeläge/Siebmatten,
- Fig. 2: einen axialen Schnitt durch einen Unwucht-Rohrmotor zwischen den Maschinenseitenwänden,
- Fig. 3: Seitenansichten modular aufgebauter Spannwell-Siebmaschinen mit nebeneinander und übereinander befestigter Siebmaschinen-Module,
- Fig. 4: drei unterschiedliche große Siebmaschinen-Module.

Eine Spannwell-Siebmaschine 1 weist zwei zueinander parallele senkrechte Maschinen-Seitenwände 2, 3 auf, zwischen denen Siebbeläge insbesondere Siebmatten tragende Querträger 4a, 4b gelagert sind, deren vorzugsweise waagerechten Längsachsen lotrecht zu den Seitenwänden sind. Hierbei führt jeder zweite Querträger 4a eine kreisförmige oder linearförmige Bewegung insbesondere Schwingung aus, wogegen die dazwischen befindlichen Querträger 4b nicht angetrieben sind, so dass im Betrieb die Abstände zwischen den Querträgern 4a, 4b abwechselnd größer und kleiner werden und hierdurch die zwischen den Querträgern an diesen befestigten Siebbeläge insbesondere Siebmatten gestreckt und gestaucht werden, so dass die Sieböffnungen nicht verstopfen.

Im Stand der Technik werden die angetriebenen Querträger außenseitig der Seitenwände angetrieben, in dem die Querträger durch eine Seitenwand hindurchgestreckt sind und dort mit einem Antrieb verbunden sind. Nach der erfindungsgemäßen Lehre weist jeder angetriebene Querträger 4a einen eigenen separaten Antrieb auf, der sich innerhalb des Querträgers befindet. Somit weisen alle angetriebenen Querträger über einen eigenen separaten Großteil ihrer Länge oder über ihre gesamte Länge jeweils einen Schwingungs- und/oder Vibrationsantrieb zwischen den Maschinenseitenwänden auf. Hierbei weist jeder angetriebene Querträger eine sich längs des Querträgers erstreckende, äußere Rohrummantelung 5 auf, in deren Innenraum ein die Schwingungen und/oder Vibrationen erzeugender Antrieb insbesondere ein Elektro-Unwuchtmotor 6 angeordnet ist, mit einer Welle 7, einem Exzenter 8, Wellenlager 9, seitlichen Gummielementen 10 und seitlichen Flanschplatten 12. Die Rohrummantelung 5 erstreckt sich zwischen den zwei Seitenwänden 2, 3 der Siebmaschine. Die Kopplung an der Seitenwand erfolgt entweder als starres Element oder mittels flexibler Gummikupplung.

Somit weist jeder angetriebene Querträger in seinem Inneren einen Unwucht-Rohrmotor oder einen Vibrationsrohrmotor auf. Der Unwucht-Rohrmotor weist eine zur Querträgerlängsachse parallele Motorwelle 7 auf, auf der ein Unwuchtkörper als Exzenter 8 angeordnet ist, der sich über einen Großteil der Querträgerlänge erstreckt. Die Unwuchtmasse ist durch die geometrische Ausprägung der Motorwelle in dieser integriert und erzeugt während des Betriebs eine Unwucht/Fliehkraft.

Nach der in Fig. 2 dargestellten Bauweise weisen die angetriebenen Querträger jeweils an ihren beiden Enden einen die Schwingungen oder Vibrationen erzeugenden Elektromotor auf, auf deren zwischen den Motoren befindlichen einzigen Motorenwelle der Unwuchtkörper/Exzenter 8 angeordnet ist. Hierbei erstreckt sich der Unwuchtkörper eines Querträgers über den Zwischenraum zwischen den zwei Motoren des Querträgers.

In einer weiteren Ausführung sind die Querträger über federnd lagernde Kopplungen mit den Siebmaschinen-Seitenwänden verbunden, so dass zusätzliche Kreis-/Ellipsen- und/oder Linearschwingungen auf die Siebbeläge oder auf die Siebbeläge und die Maschinenseitenwände übertragen werden.

Vorzugsweise weist die Spann-Siebmaschine eine modulare Bauweise auf, wobei die Module zu Doppel- oder Mehrdeckmaschinen verkoppelt sind. Die Module weisen jeweils zwei Siebmaschinen-Seitenwände auf, zwischen denen sich mindestens ein angetriebener und ein nicht angetriebener Querträger erstreckt. Hierbei ist von Vorteil, dass die Siebmaschinen-Seitenwände über ihre Länge eine gleichbleibende Höhe aufweisen.

In einer weiteren Ausführung werden statt der Querträger und Seitenwände Längsträger mit front- und rückseitigen Wänden verwendet, wobei die Längsträger Schwingungen quer zur Sieb- und Materialflussrichtung ausführen. Auch können die Quer- oder Längsträger durch einen nicht phasengleichen Betrieb unterschiedliche insbesondere gegenläufige Bewegungen ausführen. Ferner ist von Vorteil, wenn die Quer- und/oder Längsträger mit unterschiedlichen Amplituden angetrieben sind. Durch einen nicht phasengleichen Betrieb der angetriebenen Querträger werden selektive Schwingungsformen eingestellt, welche das Transportverhalten des Siebgutes auf der Maschine beeinflussen.

## Patentansprüche

1. Spannwell-Siebmaschine (1) mit Siebbeläge tragenden Querträgern (4a, 4b), die quer zur Siebgutförderrichtung (F) zwischen Siebmaschinen-Seitenwänden (2, 3) angeordnet sind und von denen mindestens jeder zweite Querträger (4a) angetrieben ist und mit den angetriebenen Querträgern Schwingungen oder Vibrationen mit Bewegungen quer zur Querträgerlängsachse ausführbar sind, um die Siebbeläge abwechselnd zu stauchen und zu strecken, **dadurch gekennzeichnet, dass** alle angetriebenen Querträger über einen Großteil ihrer Länge oder über ihre gesamte Länge jeweils einen eigenen separaten Schwingungs- oder Vibrationsantrieb zwischen den Siebmaschinen-Seitenwänden (2, 3) aufweisen.

2. Spannwell-Siebmaschine nach Anspruch 1, **dadurch gekennzeichnet, dass** die angetriebenen Querträger (4a) über federnd lagernde Kopplungen mit den Siebmaschinen-Seitenwänden (2, 3) verbunden sind, so dass zusätzliche Kreis- oder Ellipsen- oder Linearschwingungen auf die Siebbeläge oder auf die Siebbeläge und die Siebmaschinen-Seitenwände (2, 3) übertragbar sind.

3. Spannwell-Siebmaschine nach Anspruch 1 oder 2, **dadurch gekennzeichnet, dass** jeder angetriebene Querträger (4a) eine sich längs des Querträgers erstreckende, äußere Rohrummantelung (5) aufweist, in deren Innenraum ein die Schwingungen oder Vibrationen erzeugender Antrieb (6) angeordnet ist.

4. Spannwell-Siebmaschine nach Anspruch 3, **dadurch gekennzeichnet, dass** die Rohrummantelung (5) sich zwischen den zwei Siebmaschinen-Seitenwänden (2, 3) der Siebmaschine erstreckt.

5. Spannwell-Siebmaschine nach einem der vorherigen Ansprüche, **dadurch gekennzeichnet, dass** jeder angetriebene Querträger (4a) in seinem Inneren einen Unwucht-Rohrmotor oder einen Vibrationsrohrmotor aufweist.

6. Spannwell-Siebmaschine nach Anspruch 5, **dadurch gekennzeichnet, dass** der Unwucht-Rohrmotor eine zur Querträgerlängsachse parallele Motorwelle (7) aufweist, auf der ein Unwuchtkörper (8) angeordnet ist, der sich über einen Großteil der Querträgerlänge erstreckt.

7. Spannwell-Siebmaschine nach einem der vorherigen Ansprüche, **dadurch gekennzeichnet, dass** die Unwuchtmasse (8) durch die geometrische Ausprägung der Motorwelle (7) in dieser integriert ist und mit dieser während des Betriebs eine Unwucht/Fliehkraft erzeugbar ist.

8. Spannwell-Siebmaschine nach einem der vorherigen Ansprüche, **dadurch gekennzeichnet, dass** die angetriebenen Querträger (4a) jeweils an ihren beiden Enden einen die Schwingungen oder Vibrationen erzeugenden Elektromotor (6) aufweisen, auf deren zwischen den Motoren befindlichen einzigen Motorenwelle der Unwuchtkörper (8) angeordnet ist.

9. Spannwell-Siebmaschine nach Anspruch 8, **dadurch gekennzeichnet, dass** der Unwuchtkörper (8) eines Querträgers sich über den Zwischenraum zwischen den zwei Motoren (6) des Querträgers erstreckt.

10. Spannwell-Siebmaschine nach einem der vorherigen Ansprüche, **dadurch gekennzeichnet, dass** die Siebmaschine in einzelne Module aufgeteilt ist, die jeweils zwei Siebmaschinen-Seitenwände (2, 3) aufweisen, zwischen denen sich mindestens ein angetriebener (4a) und ein nicht angetriebener Querträger (4b) erstreckt.

11. Spannwell-Siebmaschine nach einem der vorherigen Ansprüche, **dadurch gekennzeichnet, dass** die Siebmaschinen-Seitenwände (2, 3) über ihre Länge eine gleichbleibende Höhe aufweisen.

12. Spannwell-Siebmaschine nach Anspruch 11, **dadurch gekennzeichnet, dass** sie eine modulare Bauweise aufweist und die Module zu Doppel- oder Mehrdeckmaschinen verkoppelt sind.

13. Spannwell-Siebmaschine nach einem der vorherigen Ansprüche, **dadurch gekennzeichnet, dass** mit den Querträgern durch einen nicht phasengleichen Betrieb unterschiedliche Bewegungen ausführbar sind.

14. Spannwell-Siebmaschine nach einem der vorherigen Ansprüche, **dadurch gekennzeichnet, dass** die Querträger mit unterschiedlichen Amplituden antreibbar sind.

15. Spannwell-Siebmaschine nach einem der vorherigen Ansprüche, **dadurch gekennzeichnet, dass** durch einen nicht phasengleichen Betrieb der angetriebenen Querträger selektive Schwingungsformen einstellbar sind, mit denen das Transportverhalten des Siebgutes auf der Maschine beeinflussbar ist.

## Claims

1. Flip-flop screening machine (1) having crossmembers (4a, 4b) which carry screen linings and which are arranged between screening-machine side walls (2, 3) transversely to the screening-material conveying direction (F) and of which at least every second crossmember (4a) is driven, it being possible for oscillations or vibrations with movements transverse to the crossmember longitudinal axis to be carried out by the driven crossmembers so as to alternately compress and stretch the screen linings, **characterized in that** all the driven crossmembers each have over the majority of their length or over their entire length their own separate oscillatory or vibratory drive between the screening-machine side walls (2, 3).

2. Flip-flop screening machine according to Claim 1, **characterized in that** the driven crossmembers (4a) are connected to the screening-machine side walls (2, 3) via resiliently mounting couplings, so that additional circular or elliptical or linear oscillations are able to be transmitted to the screen linings or to the screen linings and the screening-machine side walls (2, 3).

3. Flip-flop screening machine according to Claim 1 or 2, **characterized in that** each driven crossmember (4a) has an outer pipe casing (5) which extends along the crossmember and in whose interior space a drive (6) which generates the oscillations or vibrations is arranged.

4. Flip-flop screening machine according to Claim 3, **characterized in that** the pipe casing (5) extends between the two screening-machine side walls (2, 3) of the screening machine.

5. Flip-flop screening machine according to one of the preceding claims, **characterized in that** each driven crossmember (4a) has in its interior a tubular unbalance motor or a tubular vibration motor.

6. Flip-flop screening machine according to Claim 5, **characterized in that** the tubular unbalance motor has a motor shaft (7) which is parallel to the crossmember longitudinal axis and on which there is arranged an unbalance body (8) which extends over the majority of the crossmember length.

7. Flip-flop screening machine according to one of the preceding claims, **characterized in that** the unbalance mass (8) is integrated by way of the geometric form of the motor shaft (7) therein, and an unbalance/centrifugal force is able to be generated by it during operation.

8. Flip-flop screening machine according to one of the preceding claims, **characterized in that** the driven crossmembers (4a) each have at their two ends an electric motor (6) which generates the oscillations or vibrations and on whose single motor shaft, situated between the motors, the unbalance body (8) is arranged.

9. Flip-flop screening machine according to Claim 8, **characterized in that** the unbalance body (8) of a cross member extends over the interspace between the two motors (6) of the crossmember.

10. Flip-flop screening machine according to one of the preceding claims, **characterized in that** the screening machine is divided into individual modules, each of which has two screening-machine side walls (2, 3) between which at least one driven crossmember (4a) and one non-driven crossmember (4b) extend.

11. Flip-flop screening machine according to one of the preceding claims, **characterized in that** the screening-machine side walls (2, 3) have a constant height over their length.

12. Flip-flop screening machine according to Claim 11, **characterized in that** said flip-flop screening machine has a modular design, and the modules are coupled to form double-deck or multi-deck machines.

13. Flip-flop screening machine according to one of the preceding claims, **characterized in that** out-of-phase operation allows different movements to be carried out by the crossmembers.

14. Flip-flop screening machine according to one of the preceding claims, **characterized in that** the crossmembers are able to be driven with different amplitudes.

15. Flip-flop screening machine according to one of the preceding claims, **characterized in that** out-of-phase operation of the driven crossmembers allows selective oscillation forms to be set, said selective oscillation forms allowing the transport behaviour of the screening material on the machine to be influenced.

## Revendications

1. Machine de criblage (1) à effet trampoline ("Spannwell") comprenant des traverses (4a, 4b) portant des toiles de criblage, qui sont disposées transversalement à la direction de transport du produit à cribler (F) entre des parois latérales (2, 3) de la machine de criblage, et au moins une traverse (4a) sur deux, en tant que traverse entraînée, est amenée à osciller ou à vibrer, avec des mouvements transversaux à l'axe longitudinal de la traverse, afin de comprimer et d'étirer alternativement les toiles de criblage, **caractérisé en ce que** toutes les traverses entraînées présentent chacune, sur une grande partie de leur longueur ou sur toute leur longueur, leur propre entraînement en oscillations ou en vibrations, distinct, entre les parois latérales (2, 3) de la machine de criblage.

2. Machine de criblage à effet trampoline selon la revendication 1, **caractérisée en ce que** les traverses entraînées (4a) sont reliées aux parois latérales (2, 3) de la machine de criblage par des accouplements à montage élastique, de sorte que des vibrations circulaires ou elliptiques ou linéaires supplémentaires sont aptes à être transmises aux toiles de criblage, ou aux toiles de criblage et aux parois latérales (2, 3) de la machine de criblage.

3. Machine de criblage à effet trampoline selon la revendication 1 ou la revendication 2, **caractérisée en ce que** chaque traverse entraînée (4a) présente une enveloppe tubulaire extérieure (5) s'étendant le long de la traverse, à l'intérieur de laquelle est disposé un entraînement (6) générant les oscillations ou les vibrations.

4. Machine de criblage à effet trampoline selon la revendication 3, **caractérisée en ce que** l'enveloppe tubulaire (5) s'étend entre les deux parois latérales (2, 3) de la machine de criblage.

5. Machine de criblage à effet trampoline selon l'une quelconque des revendications précédentes, **caractérisée en ce que** chaque traverse entraînée (4a) comporte en son sein un moteur tubulaire à balourd ou un moteur tubulaire vibrant.

6. Machine de criblage à effet trampoline selon la revendication 5, **caractérisée en ce que** le moteur tubulaire à balourd comprend un arbre moteur (7) parallèle à l'axe longitudinal de la traverse, sur lequel est disposé un corps à balourd (8) qui s'étend sur une grande partie de la longueur de la traverse.

7. Machine de criblage à effet trampoline selon l'une des revendications précédentes, **caractérisée en ce que** la masse de balourd (8) est intégrée dans l'arbre moteur (7) par la configuration géométrique de celui-ci et **en ce qu'**un déséquilibre/une force centrifuge est apte à être généré au moyen de celui-ci pendant le fonctionnement.

8. Machine de criblage à effet trampoline selon l'une des revendications précédentes, **caractérisée en ce que** les traverses entraînées (4a) présentent chacune à leurs deux extrémités un moteur électrique (6) générant les oscillations ou les vibrations, sur l'unique arbre de moteur duquel, situé entre les moteurs, est agencé le corps à balourd (8).

9. Machine de criblage à effet trampoline selon la revendication 8, **caractérisée en ce que** le corps à balourd (8) d'une traverse s'étend sur l'espace intermédiaire entre les deux moteurs (6) de la traverse.

10. Machine de criblage à effet trampoline selon l'une des revendications précédentes, **caractérisée en ce que** la machine de criblage est divisée en modules distincts comportant chacun deux parois latérales (2, 3) de machine de criblage, entre lesquelles s'étend au moins une traverse (4a) entraînée et une traverse (4b) non entraînée.

11. Machine de criblage à effet trampoline selon l'une des revendications précédentes, **caractérisée en ce que** les parois latérales (2, 3) de la machine de criblage présentent une hauteur constante sur leur longueur.

12. Machine de criblage à effet trampoline selon la revendication 11, **caractérisée en ce qu'**elle a une construction modulaire et **en ce que** les modules sont reliés de façon à former des machines à deux ou plusieurs étages.

13. Machine de criblage à effet trampoline selon l'une des revendications précédentes, **caractérisée en ce que** différents mouvements sont aptes à être exécutés avec les traverses par un fonctionnement non en phase.

14. Machine de criblage à effet trampoline selon l'une des revendications précédentes, **caractérisée en ce que** les traverses sont aptes à être entraînées selon des amplitudes différentes.

15. Machine de criblage à effet trampoline selon l'une des revendications précédentes, **caractérisée en ce que** des formes d'oscillation sélectives sont aptes à être réglées par un fonctionnement non en phase des traverses entraînées, par lesquelles le comportement de transport du produit à cribler sur la machine est apte à être influencé.
